# EUROPÄISCHE PATENTSCHRIFT

(11) **EP 1 182 940 B1**
(45) Veröffentlichungstag und Bekanntmachung des Hinweises auf die Patenterteilung: **28.05.2003**
(21) Anmeldenummer: 00916882.4
(22) Anmeldetag: 01.03.2000
(51) Int. Cl.: A24D 3/04

(54) **VENTILIERTE FILTERCIGARETTE**
VENTILATED FILTER CIGARETTE
CIGARETTE A FILTRE VENTILEE

(30) Priorität: 27.05.1999 DE 19925313
(43) Veröffentlichungstag der Anmeldung: 06.03.2002
(73) Patentinhaber: Reemtsma Cigarettenfabriken GmbH, 22605 Hamburg (DE)
(72) Erfinder: HENNING, Paul-Georg, D-25451 Quickborn (DE); SEIDEL, Henning, D-21358 Mechtersen (DE); MENTZEL, Edgar, D-25451 Quickborn (DE)
(74) Vertreter: UEXKÜLL & STOLBERG
(86) Internationale Anmeldenummer: EP0001724
(87) Internationale Veröffentlichungsnummer: WO00072705

(56) Entgegenhaltungen:
- EP-A- 0 579 410
- EP-A- 0 630 587
- EP-A- 0 783 841
- EP-A- 0 875 160
- DE-A- 3 408 415
- DE-A- 4 118 815

## Beschreibung

Die Erfindung betrifft eine ventilierte Filtercigarette, gemäß Oberbegriffs des Patentanspruchs 1.

In der EP 0 875 160 Al ist eine ventilierte Filtercigarette beschrieben, die ein Filterteil aufweist, das einen koaxialen Filterkern und einen den koaxialen Filterkern umgebenden Filtermantel besitzt. Im Bereich dieses koaxialen Filterteils sind Ventilationsiöcher zum Einleiten von Ventilationsluft in den Mantel vorgesehen. Die Ausgestaltung der Materialspezifikationen und die Dimensionierung der Einzelelemente des Tabakstrangs sowie des Filters sind so ausgelegt, daß dann, wenn der Raucher die Ventilationslöcher abdeckt, der Rauch in der Art eines Umschaltventils im wesentlichen durch den Filtermantel geleitet wird, während bei unabgedeckten Ventilationslöchern der Rauch hauptsächlich durch den Filterkern des koaxialen Filterteils strömt. Ziel dieser Entwicklung ist es also, die Rauchausbeute bei unterschiedlichem Konsumentenverhalten quantitativ steuern zu können, beispielsweise eine Erhöhung der Kondensatwerte zu minimieren.

Dieser Rauch ist physikalisch gesehen ein Aerosol, also ein Gemisch aus Luft und Flüssigkeitströpfchen. Diese können von deutlich unterschiedlicher Größe sein, was aber für das menschliche Auge nicht erkennbar ist.

Die geschmackliche Bewertung des Tabakrauches durch den Konsumenten, also die Aromaqualität bzw. die Intensität des Geschmackeindruckes wird von der Rauchstromgeschwindigkeit und von der Tröpfchengröße und deren Verteilung, welche mit Hilfe von Mobilitätsanalysatoren oder durch selektives Sammeln und Sortieren nach Partikelgewicht oder Partikelgröße gemessen werden können, beeinflußt.

Die **Aufgabe** der Erfindung besteht darin, eine Filterkonstruktion zu schaffen, mit der die dem Raucher zugeführte Verteilung der Tröpfchengröße und die Strömungsgeschwindigkeit des Rauchs steuerbar sind.

Zur **Lösung** dieser Aufgabe dient eine Filtercigarette mit den Merkmalen des Patentanspruchs 1.

Wenn die Oberfläche des Kerns im mundseitigen Filterteil undurchlässig umhüllt oder undurchlässig gemacht ist, kann eine Querströmung des Hauptstromrauches vermieden werden.

Dadurch wird gegenüber dem Stand der Technik eine wesentliche Verbesserung des Geschmacks erzielt.

Die erfindungsgemäße Lösung hat zu einer Filterkonstruktion geführt, die mehrstufig wirkt:

In der ersten Stufe werden in dem dem Tabakstrang zugewandten Filterteil auf einer sehr kurzen Strecke die Kondensat- und Nikotinwerte eingestellt. In der zweiten Stufe erfolgt eine Verringerung des vom Hauptstromrauch genutzten Filterdurchmessers, was den Rauch in diesem Bereich auf die etwa dreifache Geschwindigkeit beschleunigt. Eine derartige Filterkonstruktion führt bei geringen Kondensatwerten zu einer deutlichen Aromasteigerung gegenüber einem herkömmlichen Filter. Es hat sich nämlich gezeigt, daß sowohl die Rauchzusammensetzung, als auch die mittlere Tröpfchengröße durch die Änderung der Strömungsgeschwindigkeit beeinflußt werden und daß sich so der Aromaeindruck und damit der Geschmack bei deutlich höheren Durchströmgeschwindigkeiten steigern läßt.

Da bei der erfindungsgemäßen Cigarette der Zugwiderstand und die Retention entkoppelt sind, läßt sich außerdem eine für den Raucher sehr angenehme Zügigkeit erreichen.

Die Erfindung wird nun anhand einer schematischen **Zeichnung** näher erläutert:

Die Zeichnung zeigt in schematischer Darstellung eine Filtercigarette mit einem Tabakstrang 6 und einem Filter 7, die in üblicher Weise kolinear hintereinander angeordnet und durch ein Umwickelpapier 8 miteinander verbunden sind. Üblicherweise ist der Tabakstrang zwischen 55 und 75 mm lang, während die Länge des Filters 21 bis 27 mm beträgt. Das Umwickelpapier 8 überdeckt die Schnittstelle zwischen dem Filter 7 und dem Tabakstrang 6 etwa 2 bis 5 mm. Als Filtermaterialien für den Filter 7 kommen flächenförmige, faserförmige oder granulatförmige Filtermaterialien in Frage, wie Cellulose, Celluloseester, vorzugsweise Celluloseacetat, Meltblown-Filtermaterial z.B. hergestellt nach WO97/33026, Airlaid-Filtermaterial z.B. hergestellt nach US 4,375,447, mit Additiven versetzbare Filtermaterialien, Tabak, andere leicht verrottbare Filtermaterialien oder thermoplastische Filterfasern.

Die Zugabe von Additiven kann durch Streuen oder Aufsprühen auf die Filtermaterialien, z.B. Fasern, oder aber durch direkte Injektion in den Materialstrang erfolgen.

Als Additive für das Filtermaterial kommen in Frage:
Aromastoffe, Säuren oder Basen in suspendierter oder gelöster Form, oder selektiv wirkende Adsorbentien wie Aktivkohle oder SiO2. Durch die Zugabe von Säuren oder Basen lassen sich die pH-Werte der Partikelspektren beeinflussen.

Weitere Additive mit selektiver Retentionswirkung sind organische Säuren und deren Salze, Metalle und Metalloxide, Stickstoffkomponenten, Ionenaustauschersysteme (z.B. Zeolithe), Alkohole, Polyphenole und Porphyrinderivate.

An den Tabakstrang 6 schließt zunächst ein tabakstrangseitiges Filterteil 3 in Form eines sogenannten Monofilters an, an das an dem vom Tabakstrang 6 abgewandten Ende ein mundseitiges Filterteil 4 in Form eines Koaxialfilters anschließt.

Der das tabakstrangseitige Filterteil 3 bildende Monofilter ist aus einem der oben erwähnten Filtermaterialien, vorzugsweise aus Celluloseacetat mit einem Einzeltiter von 2,50 den und einem Gesamttiter von 35.000 den hergestellt und gegebenenfalls mit Aktivkohle versetzt.

Der Außendurchmesser des tabakstrangseitigen Filterteils 3 beträgt in einer Ausführungsform 7,8 mm, seine Länge macht 13,0 mm aus. Der Druckabfall im tabakstrangseitigen Filterteil 3 soll beispielsweise 30 bis 50 mmWS, vorzugsweise 42 mmWS betragen.

Ausschließlich im Bereich des tabakstrangseitigen Filterteils 3 ist das Umwickelpapier 8 mit Ventilationslöchern 5 als Ventilationsmitteln versehen, die in Form von 1 bis 3 Reihen, vorzugsweise 2 Reihen von Löchern rund um den Filter 7 angeordnet sind, im Bereich des mundseitigen Filterteils 4 ist das Umwickelpapier 8 hingegen vollständig undurchlässig. Durch die Ventilationslöcher 5 wird Ventilationsluft in den Filter 7 gesaugt, was dazu führt, daß schon im Bereich des tabakstrangseitigen Filterteils 3 die Kondensat- und Nikotinwerte des aus dem Tabakstrang 6 zugeführten Hauptstromrauchs reduziert werden. Es ist dem Fachmann bekannt, wie Ventilationslöcher herzustellen sind, beispielsweise auf mechanischem oder elektrostatischem Wege oder durch Laserperforierungen. Andere ebenfalls bekannte Ventilationsmittel sind Kanülen oder Materialeinsparungen.

Das einen Koaxialfilter bildende mundseitige Filterteil 4 weist einen Kern 1 und einen den Kern 1 koaxial umgebenden Mantel 2 auf.

Der Druckabfall des Kerns kann zwischen 10 und 50 mmWS liegen. Der Mantel ist so ausgestaltet, daß sein Druckabfall mindestens um den Fakcor 2 größer ist als der des Kerns. Der Mantel kann auch rauchundurchlässig sein.

### Beispiel: Ausführung mit einem 21 mm langen Filter

Der Kern 1 hatte einen Durchmesser von 4,0 mm bei einer Länge von 8,0 mm. Er war in einer Ausführungsform aus Celluloseacetat mit einem Einzeltiter von 6,0 den und einem Gesamttiter von 17.000 den hergestellt. Der Zugwiderstand oder Druckabfall des Kerns 1 lag bei 20 mmWS.

Der den Kern 1 koaxial umgebende Mantel 2 hatte einen Innendurchmesser von 4,0 mm und einen Außendurchmesser von 7,8 mm bei einer Länge von ebenfalls 8,0 mm. Als Material wurde Celluloseacetat mit einem Einzeltiter von 2,1 den und einem Gesamttiter von 55.000 den verwendet, was zu einem Druckabfall von 120 mmWS führte.

In der Summe hatte der Koaxialfilter also eine Länge von 8,0 mm bei einem Durchmesser von 7,8 mm.

Als Bereich für andere Ausführungsformen kommen in Frage: Für den Kern ein Einzeltiter im Bereich von 3,0 bis 8,0 den, vorzugsweise 6,0 den und ein Gesamttiter im Bereich von 15.000 bis 50.000 den, vorzugsweise 17.000 den. Für den Mantel ein Einzeltiter im Bereich von 1,5 bis 3,0 den, vorzugsweise 2,1 den und ein Gesamttiter im Bereich von 40.000 bis 75.000 den, vorzugsweise 55.000 den.

Der Bereich für den tabakstrangseitigen Einzeltiter beträgt 1,5 bis 5 den und für den Gesamttiter 15000 bis 60000 den.

| **Filterspezifikation** | | | | |
|---|---|---|---|---|
| | | Kem | Mantel | strangseitiger Filterteil |
| Material | | CA | CA | CA |
| Einzel- /Gesamt-Faserspezifikation | Denier | 6,00y/ 17.000 | 2.10y / 55.000 | 2,50y / 35.000 |
| Durchmesser | mm | 4,0 | Außen 7,8 innen 4,0 | 7,8 |
| Querschnittsfläche A | mm² | 12,6 | 35,2 | 47,8 |
| Querschnittsfläche A | % | 26,4 | 73,6 | 100 |
| Lange | mm | 8,0 | 8,0 | 13,0 |
| Druckabfall | mmWS | 20 | 120 | 42 |
| Druckabfall ΔP | % | 16,7 | 83,3 | - |
| Strömung S S = 100-ΔP | % | 83,3 | 16,7 | 100 |
| Faktor S/A | | 3,2 | 02 | 1,0 |

Das obige Beispiel zeigt, daß gegenüber der Strömungsgeschwindigkeit im strangseitigen Filterteil eine etwa dreifache Erhöhung der Strömungsgeschwindigkeit im Kern erzielt wurde.

## Patentansprüche

1. Filtercigarette mit umhülltem Tabakstrang und mit einem Ventilationsmittel aufweisenden Filter (7), der aus zwei Filterteilen (3, 4) besteht, wobei
- die Ventilationsmittel im Bereich des tabakstrangseitigen Filterteils (3) angeordnet sind;
- das tabakstrangseitige Filterteil (3) ein einteiliges Filterteil und das mundseitige Filterteil (4) ein koaxialen Filterteil mit einem Kern (1) und einem Mantel (2) ist;
- wobei der Druckabfall des Kerns (1) kleiner als der Druckabfall des Mantels (2) ist.

2. Ventilierte Filtercigarette nach Anspruch 1, wobei das tabakstrangseitige Filterteil (3) aus flächenförmigem, faserförmigem, granulatförmigem oder verrottbarem Filtermaterial besteht.

3. Ventilierte Filtercigarette nach Anspruch 2, wobei als Filtermaterial Cellulose, Celluloseester, vorzugsweise Celluloseacetat, Meltblown-Filtermaterial, Airlaid-Filtermaterial, mit Additiven versetzbares Filtermaterial, Tabak, andere leicht verrottbare Filtermaterialien oder thermoplastische Filterfasern eingesetzt ist.

4. Ventilierte Filtercigarette nach Anspruch 2 oder 3, wobei das Filtermaterial mit einem Additiv versetzt ist.

5. Ventilierte Filtercigarette nach Anspruch 4, wobei als Additive Aromastoffe, Säuren oder Basen in suspendierter oder gelöster Form, oder selektiv wirkende Adsorbentien wie Aktivkohle oder SiO2 eingesetzt werden.

6. Ventilierte Filtercigarette nach einem der Ansprüch 1 bis 5, wobei der Kern (1) des mundseitigen koaxialen Filterteils (4) aus grobtitrigem Fasermaterial besteht, wobei der Wert für Einzeltiter im Bereich von 3,0 bis 8,0 den und der Gesamttiter im Bereich von 15.000 bis 50.000 den liegt.

7. Ventilierte Filtercigarette nach Anspruch 6, wobei der Einzeltiter 6,0 den und der Gesamttiter bei 17.000 den liegt.

8. Ventilierte Filtercigarette nach einem der Ansprüch 1 bis 5, wobei der Mantel (2) des mundseitigen koaxialen Filterteils (4) aus Fasermaterial mit einem Einzeltiter im Bereich von 1,5 bis 3,0 den und der Gesamttiter im Bereich von 40.000 bis 75.000 den liegt.

9. Ventilierte Filtercigarette nach Anspruch 8, wobei der Einzeltiter 2,1 den und der Gesamttiter bei 55.000 den liegt.

10. Ventilierte Filtercigarette nach Anspruch 1, wobei das Verhältnis des Druckabfalls des Kerns (1) zu dem des Mantels (2) größer 2 ist.

11. Ventilierte Filtercigarette nach Anspruch 10, wobei das Verhältnis des Druckabfalls des Kerns (1) zu dem des Mantels (2) bei 6 liegt.

12. Ventilierte Filtercigarette nach Anspruch 1, wobei die Oberfläche des Kerns luftundurchlässig umhüllt oder luftundurchlässig gemacht ist.

## Claims

1. A filter cigarette having a wrapped tobacco string and a filter (7) having a ventilation means, which consists of two filter sections (3, 4), wherein
- the ventilation means are located in the region of the filter section (3) on the tobacco-string side;
- the filter section (3) on the tobacco string side is a single-part filter section and the mouth-side filter section (4) is a coaxial filter section with a core (1) and a sleeve (2);
- wherein the pressure drop of the core (1) is less than the pressure drop of the sleeve (2).

2. A ventilated filter cigarette according to Claim 1, wherein the filter section (3) on the tobacco string side is made from planiform, fibrous, granulate-shaped or decayable filter material.

3. A ventilated filter cigarette according to Claim 2, wherein cellulose, cellulose ester, preferably cellulose acetate, melt-blown filter material, airlaid filter material, filter material which can be mixed with additives, tobacco, other easily decayable filter materials or thermoplastic filter fibres is used as filter material.

4. A ventilated filter cigarette according to Claim 2 or 3, wherein the filter material is mixed with an additive.

5. A ventilated filter cigarette according to Claim 4, wherein flavours, acids or bases in suspended or dissolved form, or selectively acting adsorbents such as activated carbon or SiO2 are used as additives.

6. A ventilated filter cigarette according to one of Claims 1 to 5, wherein the core (I) of the mouth-side coaxial filter section (4) is made from coarse-titre fibre material, the value for the individual titre lying in the range of 3.0 to 8.0 den and the overall titre lying in the range of 15,000 to 50,000 den.

7. A ventilated filter cigarette according to Claim 6, wherein the individual titre is 6.0 den and the overall titre 17,000 den.

8. A ventilated filter cigarette according to one of Claims 1 to 5, wherein the sleeve (2) of the mouth-side coaxial filter section (4) made of fibre material lies with an individual titre in the range of 1.5 to 3.0 den and the overall titre lies in the range of 40,000 to 75,000.

9. A ventilated filter cigarette according to Claim 8, wherein the individual titre is 2.1 den and the overall titre is about 55,000 den.

10. A ventilated filter cigarette according to Claim 1, wherein the ratio of the pressure drop of the core (1) to that of the sleeve (2) is greater than 2.

11. A ventilated filter cigarette according to Claim 10, wherein the ratio of the pressure drop of the core (1) to that of the sleeve (2) is about 6.

12. A ventilated filter cigarette according to Claim 1, wherein the surface of the core is sheathed impermeably to air or is made impermeable to air.

## Revendications

1. Cigarette-filtre comportant une mèche de tabac enveloppée et un filtre (7) présentant des moyens de ventilation et constitué par deux parties de filtre (3, 4), dans laquelle
- les moyens de ventilation sont ménagés dans la zone de la partie de filtre (3) côté mèche de tabac,
- la partie de filtre (3) côté mèche de tabac est une partie de filtre d'un seul tenant et la partie de filtre (4) côté bouche est une partie de filtre coaxiale comportant un noyau (1) et une enveloppe (2) ;
- la chute de pression du noyau (1) est inférieure à la chute de pression de l'enveloppe (2).

2. Cigarette-filtre ventilée selon la revendication 1, dans laquelle la partie de filtre (3) côté mèche de tabac est constituée d'un matériau de filtre en forme de feuille, en forme de fibres, en forme de granulés ou dégradable.

3. Cigarette-filtre ventilée selon la revendication 2, dans laquelle est prévu à titre de matériau de filtre de la cellulose, de l'ester de cellulose, de préférence de l'acétate de cellulose, du matériau "meltblown", du matériau de filtre "airlaid", des matériaux de filtre susceptibles d'être enrichis d'additifs, du tabac, d'autres matériaux de filtre facilement dégradables ou des fibres de filtre thermoplastiques.

4. Cigarette-filtre ventilée selon l'une ou l'autre des revendications 2 et 3, dans laquelle le matériau de filtre est enrichi d'un additif.

5. Cigarette-filtre selon la revendication 4, dans laquelle sont prévus à titre d'additifs des arômes, des acides ou des bases sous forme en suspension ou en solution, ou des adsorbants à effet sélectif, tels que du charbon actif ou du SiO2.

6. Cigarette-filtre selon l'une des revendications 1 à 5, dans laquelle le noyau (1) de la partie de filtre coaxiale (4) côté bouche est constitué d'un matériau de fibres à titre grossier, la valeur pour le titre individuel étant dans la plage de 3,0 à 8,0 denier et le titre total étant dans la plage de 15.000 à 50.000 denier.

7. Cigarette-filtre selon la revendication 6, dans laquelle le titre individuel est de 6,0 denier et le titre total est d'environ 17.000 denier.

8. Cigarette-filtre selon l'une des revendications 1 à 5, dans laquelle l'enveloppe (2) de la partie de filtre coaxiale (4) côté bouche est constituée d'un matériau de fibres, la valeur pour le titre individuel étant dans la plage de 1,5 à 3,0 denier et le titre total étant dans la plage de 40.000 à 75.000 denier.

9. Cigarette-filtre selon la revendication 8, dans laquelle le titre individuel est de 2,1 denier et le titre total est d'environ 55.000 denier.

10. Cigarette-filtre selon la revendication 1, dans laquelle le rapport entre la chute de pression du noyau (1) et celle de l'enveloppe (2) est supérieur à 2.

11. Cigarette-filtre selon la revendication 10, dans laquelle le rapport entre la chute de pression du noyau (1) et celle de l'enveloppe (2) est d'environ 6.

12. Cigarette-filtre selon la revendication 1, dans laquelle la surface du noyau est enveloppée de façon imperméable à l'air ou bien est rendue imperméable à l'air.
